# EUROPÄISCHE PATENTSCHRIFT

(11) **EP 2 484 996 B1**
(45) Veröffentlichungstag und Bekanntmachung des Hinweises auf die Patenterteilung: **23.01.2013**
(21) Anmeldenummer: 11450016.8
(22) Anmeldetag: 02.02.2011
(51) Int. Cl.: F25D 23/00, F25D 23/06

(54) **Verkleidung für Haushalts-, Gastronomie- oder im Einzelhandel verwendbares Gerät**
Cover for household, gastronomic device or device used in retail shops
Habillage pour appareil ménager, gastronomique ou pouvant être utilisé dans la vente au détail

(43) Veröffentlichungstag der Anmeldung: 08.08.2012
(73) Patentinhaber: Red Bull GmbH, 5330 Fuschl am See (AT)
(72) Erfinder: Piendl, Harald, 5020 Salzburg (AT); Schaefer, Eike, 83454 Anger (DE); Vogt, Rainer, 83435 Bad Reichenhall (DE); Madsen, Peder, 6710 Esbjerg V (DK); Tønder, Kenneth, 6710 Esbjerg V (DK)
(74) Vertreter: Metten, Karl-Heinz

(56) Entgegenhaltungen:
- DE-A1- 2 003 727
- DE-A1-102005 002 147
- JP-A- 2000 146 422
- US-A1- 2005 092 006

## Beschreibung

Die Erfindung betrifft eine Verkleidung für ein Haushalts-, Gastronomie- oder im Einzelhandel verwendbares Gerät, insbesondere Kühlgerät, das zwei Seitenwände, eine Deckwand und eine Rückwand aufweist.

Verkleidungen für Haushalts-, Gastronomie- oder im Einzelhandel verwendbare Geräte, insbesondere Kühlgeräte, sind in verschiedenen Ausführungen bekannt geworden. Beispielsweise sind Paneele bekannt geworden, die in eigens für die Paneele vorgesehene Rahmen oder dergleichen Haltevorrichtungen eingeschoben oder aufgesteckt werden können. Dies bedeutet, dass das jeweilige Gerät mit einem geeigneten Rahmen bzw. einer Haltevorrichtung ausgestattet sein muss. Weiters sind Verkleidungselemente bekannt geworden, die auf Seitenwände oder auf die Tür des Geräts geschraubt werden können. Nachteilig dabei ist jedoch, dass das Gerät hierfür mit einem geeigneten Schraubgewinde versehene Bohrungen aufweisen muss, und dass das Montieren und Demontieren solcher Paneele nicht ohne Werkzeug vonstatten gehen kann, sodass der Aufwand und insbesondere der Zeitbedarf für das Montieren, Demontieren oder Austauschen von Paneelen hoch ist.

Um Geräte mit einem Dekor oder einer Verzierung zu versehen, sind weiters bereits mit einem entsprechenden Aufdruck versehene Klebefolien vorgeschlagen worden, die auf Wände oder Türen der Geräte aufgeklebt werden können. Dadurch kann bei einem Gerät zwar in einfacher Weise ein optischer Effekt erzielt werden, jedoch gestaltet sich das Entfernen bzw. Austauschen derartiger Klebefolien schwierig. Außerdem gestatten es Klebefolien nicht, das Gerät mit einer Reliefoberfläche oder dergleichen zu versehen.

DE 10 2005 002 147A1 offenbart eine Verkleidung für ein Kältegerät gemaß dem Oberbegriff von Anspruch 1.

Aus der DE 10 2005 002 147 A1 ist ein Gehäuse für ein Standkältegerät mit einem Korpus und einer an den Korpus angelegten.Tür bekannt, bei dem der Korpus einen selbsttragenden, wärmeisolierten Innenraum umgebenden Innenkorpus mit offener Vorderseite und an Ecken der Vorderseite angeordnete, Scharniere der Tür tragenden Befestigungseinrichtungen, sowie eine an dem Innenkorpus befestigte Außenverkleidung umfasst. Hierbei hat die Außenverkleidung an den die Scharniere tragenden Befestigungseinrichtungen mitbefestigt zu sein. Derartige Standkältegeräte sollen einen optimierten Montageprozess ermöglichen, ohne Einbußen hinsichtlich der Sorgfalt der Fertigung in Kauf nehmen zu müssen.

Die vorliegende Erfindung zielt daher darauf ab, eine Verkleidung für ein Haushalts- oder Gastronomiegerät, insbesondere Kühlgerät, zu schaffen, die in einfacher Weise und mit geringem Zeitaufwand am Gerät angebracht und vom Gerät wieder entfernt werden kann. Das Anbringen und Entfernen soll möglichst ohne Werkzeug möglich sein, um auch ungeschultes Personal hierfür einsetzen zu können. Die Verkleidung soll dennoch fest mit dem Gerät verbindbar sein, damit ein solider Aufbau und eine solides Erscheinungsbild erreicht werden kann.

Die Verkleidung soll insbesondere für Geräte im Gastronomiebereich geeignet sein, wo eine wechselnde äußere Erscheinung von Geräten beispielsweise zum Zwecke der einfachen Anpassung an ein sich änderndes Einrichtungsdesign erforderlich sein kann. Auch ein mehrmaliger Austausch der Verkleidung soll daher ohne Abnützungserscheinungen möglich sein. In der Gastronomie ist es weiters wünschenswert, dass das betreffende Gerät durch Austauschen der Verkleidung möglichst vielfältige und unterschiedliche Erscheinungen erhält, beispielsweise auch mit einem Oberflächenrelief, was mit der vorliegenden Erfindung ebenfalls ermöglicht werden soll.

Diese Aufgabe wird durch die Merkmale von Anspruch 1 gelöst. Die Erfindung stellt somit ein Set von Verkleidungselementen zur Verfügung, mit denen die sichtbaren Seiten eines jeden quaderförmigen Haushalts- oder Gastronomiegeräts in einfacher Weise verkleidet werden kann. Für die Verkleidung der Tür solcher Geräte ist bevorzugt ein eigenes Verkleidungselement vorgesehen.

Die Befestigung der Verkleidungselemente an den Wänden des Geräts erfolgt im Wesentlichen nur mit Hilfe von formschlüssigen Verbindungen, nämlich derart, dass die seitlichen Verkleidungselemente und das obere Verkleidungselement mit ihren jeweiligen Randabschnitten die vorderen Kanten des Geräts umgreifen, wobei das hintere Verkleidungselement für ein Zusammenhalten der seitlichen Elemente sorgt, sodass insgesamt eine zusammenhängende Konstruktion geschaffen wird, die das Gerät sowohl vorne als auch hinten formschlüssig umfasst. Es sind somit grundsätzlich keine weiteren Verbindungselemente, wie z.B. Schrauben, Nieten, Nägel, Klammern, Riegel, Schnapp- oder Rastelemente oder dgl. nötig. Das Anbringen derartiger weiterer Verbindungselemente ist aber nicht ausgeschlossen, wenn dies für eine höhere Stabilität von beispielsweise besonders schweren Verkleidungselementen erforderlich erscheint. Ein wesentlicher Vorteil der erfindungsgemäßen Ausbildung ist weiters, dass das Gerät nicht mit einem Rahmen oder einer Haltevorrichtung ausgestattet sein muss. Das Gerät kann somit ohne ästhetischen Nachteil auch ohne weiteres ohne Verkleidungselemente zum Einsatz gelangen.

Die vorgesehenen Halteprofile erlauben nicht nur das hintere Verkleidungselement in einer der Rückwand des Geräts zugeordneten Position zu halten, sondern ermöglichen es die beiden seitlichen Verkleidungselementen in einem definierten Abstand zueinander zu fixieren.

Gleichzeitig haben die Halteprofile den Vorteil, dass bei geeigneter Ausbildung erforderlichenfalls eine Beabstandung des hinteren Verkleidungselements von der Rückwand des Geräts ermöglicht wird, was beispielsweise bei Kühlgeräten mit Rücksicht auf die meist an der Rückwand befestigten Wärmetauscherelemente zur Begünstigung einer Luftzirkulation von Vorteil ist. Das hintere Verkleidungselement kann hierbei auch mit Lüftungsschlitzen versehen sein.

Wenn, wie dies einer bevorzugten Weiterbildung entspricht, die Halteprofile jeweils eine von der Ebene des seitlichen Verkleidungselements vorstehende Anschlagfläche zum Umgreifen der hinteren Kante der Seitenwände aufweisen, wird das Gerät von der Verkleidung sowohl vorne als auch hinten formschlüssig umfasst.

Wenn, wie dies einer bevorzugten Ausbildung entspricht, das hintere Verkleidungselement in den Halteprofilen gegen Herausziehen in einer senkrecht zur Ebene der seitlichen Verkleidungselemente verlaufenden Richtung gesichert ist, wird in einfacher Weise verhindert, dass die seitlichen Verkleidungselemente auseinander bewegt werden können. Ein Auseinanderbewegen der hinteren Verkleidungselemente kann dabei in konstruktiv besonders einfacher Weise dadurch verhindert werden, dass zwei gegenüberliegende seitliche Randabschnitte des hinteren Verkleidungselements in einer senkrecht zur Ebene des oberen Verkleidungselements verlaufenden Richtung in das Halteprofil einschiebbar sind. Das Einschieben kann bevorzugt dadurch realisiert werden, dass das Halteprofil einen im Querschnitt L-förmigen Aufnahmeschlitz zum Aufnehmen eines entsprechend abgewinkelten seitlichen Randabschnitts des hinteren Verkleidungselements aufweist.

Um die Befestigung der seitlichen und des oberen Verkleidungselements an der Vorderseite des Geräts zu verbessern, ist gemäß einer weiteren bevorzugten Weiterbildung vorgesehen, dass die abgewinkelten vorderen Randabschnitte der seitlichen Verkleidungselemente und des oberen Verkleidungselements jeweils ein vorspringendes, insbesondere leistenförmiges Halteelement zum Eingreifen in eine Nut, Vertiefung oder Ausnehmung des Geräts aufweisen.

Das obere Verkleidungselement kann sich grundsätzlich auf Grund der Schwerkraft nicht ohne weiteres von selbst von der Deckwand des Geräts lösen. Es ist jedoch nicht auszuschließen, dass sich das obere Verkleidungselement auf Grund von äußeren Einwirkungen verschieben kann, etwa dann, wenn das Gerät transportiert wird. Eine bessere Befestigung des oberen Verkleidungselements und insbesondere die Erzielung eines Formschlusses auch an der hinteren Seite des Geräts wird gemäß einer weiteren bevorzugten Ausbildung erreicht, wenn das obere Verkleidungselement einen hinteren abgewinkelten Randabschnitt zum Umgreifen der hinteren Kante der Deckwand aufweist.

Wenn die seitlichen Verkleidungselemente und das obere Verkleidungselement an den zwischen der Deckwand und den beiden Seitenwänden des Geräts jeweils ausgebildeten Kanten aneinanderstoßen, ergibt sich möglicherweise ein unvorteilhaftes Erscheinungsbild, wobei insbesondere bei scharfkantigen Verkleidungselementen auch eine Verletzungsgefahr bestehen könnte. Um zu vermeiden, dass die Verkleidungselemente genau an den Kanten aneinanderstoßen, sieht eine bevorzugte Weiterbildung vor, dass die seitlichen Verkleidungselemente einen abgewinkelten oberen Randabschnitt zum Umgreifen der oberen Kante der Seitenwand aufweisen, wobei der abgewinkelte obere Randabschnitt an seinem dem abgewinkelten vorderen Randabschnitt zugewandten Ende mit einem abgewinkelten Endabschnitt ausgebildet ist, sodass sich ein ein Eck des Geräts umgreifender Bereich bildet. Die seitlichen Verkleidungselemente decken somit nicht nur die Seitenwände des Geräts ab, sondern mit ihrem abgewinkelten oberen Randabschnitt auch einen Abschnitt der Deckwand. Das obere Verkleidungselement kann dabei entsprechend schmäler ausgebildet sein, sodass es mit den abgewinkelten oberen Randabschnitten der seitlichen Verkleidungselemente Stoß an Stoß zu liegen kommt. Alternativ kann das obere Verkleidungselement mit den abgewinkelten oberen Randabschnitten der seitlichen Verkleidungselemente überlappend angeordnet sein, sodass eine Fuge zwischen den Verkleidungselementen auf Grund von Fertigungstoleranzen jedenfalls vermieden wird. Die Überlappung kann dabei derart gestaltet sein, dass das obere Verkleidungselement im Überlappungsbereich oberhalb der abgewinkelten oberen Randabschnitte der seitlichen Verkleidungselemente liegt. Umgekehrt ist es auch möglich, dass die abgewinkelten oberen Randabschnitte der seitlichen Verkleidungselemente im Überlappungsbereich oberhalb der oberen Verkleidungselement liegen, was den Vorteil hat, dass das obere Verkleidungselement hierdurch gegen Abheben gesichert ist. Im Fall der Überlappung ist die Ausbildung bevorzugt derart weitergebildet, dass der abgewinkelte vordere Randabschnitt des oberen Verkleidungselements gegenüber der Breitenerstreckung des Verkleidungselements verkürzt ausgebildet ist, um zu vermeiden, dass der abgewinkelte vordere Randabschnitt des oberen Verkleidungselements die abgewinkelten vorderen Randabschnitte der seitlichen Randabschnitte überlappt, was zu einer unerwünschten Verdickung an der Vorderseite des Geräts und damit zu einem undichten Anliegen der Gerätetür führen könnte.

Die Gerätetür weist, wie bereits erwähnt, bevorzugt ein eigenes vorderes Verkleidungselement auf. Eine besonders stabile Befestigung an der Gerätetür gelingt hierbei mit Vorteil dadurch, dass das vordere Verkleidungselement an allen seinen Rändern jeweils einen abgewinkelten Randabschnitt aufweist, sodass alle vorderen Gerätetürkanten umgriffen werden. Eine weitere Verbesserung der Befestigung wird dabei gemäß einer weiteren bevorzugten Ausbildung erreicht, wenn wenigstens ein Randabschnitt des vorderen Verkleidungselements wenigstens ein die Gerätetür hintergreifendes federndes Rastelement aufweist. Alternativ zu einem federnden Rastelement kann auch vorgesehen sein, dass wenigstens einer der abgewinkelten Randabschnitte Durchbrechungen zur Aufnahme jeweils eines Stifts oder dgl. aufweist, wobei der Stift in einer entsprechenden Öffnung der Tür befestigt wird.

Die Verkleidungselemente können in der einfachsten Gestaltungsvariante bevorzugt jeweils von einem Blech oder von einem plattenförmigen Kunststoffteil gebildet sein, sodass sich eine leichte und einfach handzuhabende Konstruktion ergibt. Das Blech bzw. das plattenförmige Kunststoffteil kann hierbei entweder selbst das das jeweils gewünschte Aussehen des Geräts bestimmende Erscheinungsbild zur Verfügung stellen, wobei das Blech hierzu an der Außenseite eine geeignete Beschichtung, Verchromung, Bemalung, oder dgl. aufweisen kann, oder es dient als Basis zur Anbringung gesonderter weiterer Verkleidungs- oder Dekorelemente. Im letzteren Fall ist bevorzugt vorgesehen, dass die seitlichen Verkleidungselemente, das obere Verkleidungselement und ggf. das vordere Verkleidungselement jeweils einen Dekoraufsatz tragen. Der Dekoraufsatz kann beispielsweise von einer Platte gebildet sein. Insbesondere sind Holzplatten, z.B. furnierte Holzplatten, zur Erzielung eines Holz-Looks, Platten mit einem Textil- oder Lederüberzug, Glasplatten, Platten mit bzw. aus einer Betonschicht oder einer betonartigen Schicht denkbar. Die Dekoraufsätze können in beliebiger Weise mit dem Blech verbunden sein, beispielsweise aufgeklebt, aufgesteckt, geklammert, geschraubt oder genietet.

Die Erfindung wird nachfolgend anhand eines in der Zeichnung schematisch dargestellten Ausführungsbeispiels näher erläutert. In dieser zeigen Fig.1 ein Kühlgerät, Fig.2 und Fig.3 das Anbringen des oberen Verkleidungselements, Fig.4 das Kühlgerät nach dem Anbringen des oberen Verkleidungselements, Fig.5 und Fig.6 das Anbringen der seitlichen Verkleidungselemente, Fig.7 eine Detailansicht der Befestigung der seitlichen Verkleidungselemente an dem Kühlgerät, Fig.8 das Kühlgerät nach dem Anbringen der seitlichen Verkleidungselemente, Fig.9 eine Detailansicht des Bereichs IX der Fig.8, Fig.10 das Anbringen des hinteren Verkleidungselements, Fig.11 das Kühlgerät nach dem Anbringen des hinteren Verkleidungselements, Fig.12 und Fig.13 das Anbringen des vorderen Verkleidungselements an der Gerätetür, Fig.14 und Fig.15 eine Detailansicht der Gerätetür von innen, Fig.16 eine Detailansicht der Gerätetür von unten und Fig.17 das Kühlgerät nach dem Anbringen aller Verkleidungselemente.

In Fig.1 ist das Kühlgerät 1 gezeigt, dessen abkühlbarer Innenraum 2 durch eine schwenkbare Gerätetür 3 zugänglich ist. Das Kühlgerät weist eine Deckwand 4, zwei Seitenwände 5 und 6 sowie eine Rückwand 7 auf. Die Abmaße des Kühlgeräts 1 sind prinzipiell beliebig. Insbesondere handelt es sich um einen Gastronomiekühler, wie er üblicherweise für die Aufnahme von Getränken, insbesondere Getränkedosen und für die Aufstellung auf einer Bar, Theke oder dgl. geeignet ist.

Die Verkleidung des Kühlgeräts besteht bei dem vorliegenden Ausführungsbeispiel aus einem oberen Verkleidungselement 8, zwei seitlichen Verkleidungselementen 9 und 10, einem hinteren Verkleidungselement 11 und einem vorderen Verkleidungselement 12. In den Fig.2 und 3 ist dargestellt, wie zunächst das obere Verkleidungselement 8 am Kühlgerät 1 angebracht wird. Das obere Verkleidungselement 8 weist einen abgewinkelten vorderen Randabschnitt 13 auf, der die Vorderkante 15 des Kühlgeräts umgreifen kann. Der vordere Randabschnitt 13 wird mit seinem leistenförmigen Halteelement, dessen Funktion in der Folge noch anhand der äquivalenten Ausführung bei den seitlichen Verkleidungselementen in Fig.7 näher erläutert werden wird, in einen länglichen, an der Vorderseite des Kühlgeräts ausgebildeten Spalt eingelegt, worauf es entsprechend dem Pfeil 17 auf die Deckwand 4 geschwenkt wird, sodass der abgewinkelte hintere Randabschnitt 16 des oberen Verkleidungselements die Hinterkante 18 der Deckwand 4 umgreift und der in Fig.4 dargestellte Zustand erreicht wird. In Fig.2 ist noch ersichtlich, dass der abgewinkelte vordere Randabschnitt 13 zwei schlitzartige Aussparungen 14 für das Scharnier der Gerätetür 3 aufweist. Je nachdem, ob die Gerätetür 3 linksanschlagend oder rechtsanschlagend montiert wird, durchsetzt das Scharnier die linke oder die rechte Aussparung 14.

In ähnlicher Weise werden die zwei seitlichen Verkleidungselemente 9 und 10 montiert. Die seitlichen Verkleidungselemente 9 und 10 weisen wiederum jeweils einen abgewinkelten vorderen Randabschnitt 19 zum Umgreifen der vorderen Kante 22 und einen abgewinkelten oberen Randabschnitt 20 zum Umgreifen der oberen Kante 23 auf. Der abgewinkelte obere Randabschnitt weist dabei einen abgewinkelten Endabschnitt 24 auf, der in der gleichen Ebene liegt wie der abgewinkelte vordere Randabschnitt 19 und mit diesem ein Eck ausbildet. Zum Befestigen des abgewinkelten vorderen Randabschnitts 19 und des Endabschnitts 24 an der Vorderseite des Kühlgeräts weisen diese jeweils ein wiederum durch eine Abwinkelung ausgebildetes vorspringendes Haltelement 25 und 26 auf, das in einen Spalt 27 eingeführt wird, der zwischen dem Gehäuseteil 28 und der Innenauskleidung 29 des Kühlgeräts 1 ausgebildet wird.

Fig.8 zeigt den Zustand nach dem Anbringen der seitlichen Verkleidungselemente 9 und 10. Die abgewinkelten oberen Randabschnitte 20 überlappen hierbei das obere Verkleidungselement 8, damit dieses gegen Abheben gesichert ist. Grundsätzlich wäre es aber auch möglich zuerst die seitlichen Verkleidungselemente 9 und 10 und erst danach das obere Verkleidungselement 8 zu montieren, wobei letzteres ohne zusätzliche Maßnahmen dann nicht gegen Abheben gesichert wäre.

In der Detailansicht gemäß Fig. 9 ist ersichtlich, dass das seitliche Verkleidungselement 9 ein Halteprofil 21 trägt. Das Halteprofil 21 weist zu seiner Verbindung mit dem seitlichen Verkleidungselement 9 einen L-förmigen Schlitz 30 auf, in dem ein zweifach umgebogener Endabschnitt 31 des seitlichen Verkleidungselements 9 eingeführt ist. Das Halteprofil 21 weist weiters mit seinem Bereich 32 eine von der Ebene des seitlichen Verkleidungselements 9 vorstehende Anschlagfläche 33 auf, mit welcher es an der Rückwand 7 des Kühlgeräts 1 anliegt, sodass das seitliche Verkleidungselement 9 das Kühlgerät 1 sowohl vorne, nämlich mit dem abgewinkelten vorderen Randabschnitt 19, als auch hinten, nämlich mit dem Halteprofil 21 umfasst.

Zum Befestigen des hinteren Verkleidungselements 11 weist das Halteprofil 21 einen weiteren L-förmigen Aufnahmeschlitz 34 auf, der zum Schlitz 30 symmetrisch ausgebildet ist. Der Aufnahmeschlitz 34 dient der Aufnahme des abgewinkelten Randabschnitts 35 des hinteren Verkleidungselements 11, wobei die beiden Randabschnitte 35 wie in Fig.10 gezeigt in Richtung des Pfeils 36 von oben in die Halteprofile 21 eingeschoben werden. Die Aufnahmeschlitze 34 sind dabei so angeordnet, dass zwischen der Rückwand 7 und dem hinteren Verkleidungselement 11 ein Abstand verbleibt, sodass eine Luftzirkulation ermöglicht wird. Lüftungsschlitze sind mit 37 bezeichnet. Auch der waagrecht abgewinkelte Abschnitt 38 des hinteren Verkleidungselements 11 weist Lüftungsschlitze auf. Wie in Fig. 11 ersichtlich ist, schließt der Abschnitt 38 bündig mit dem oberen Verkleidungselement 8 ab.

Das Anbringen des vorderen Verkleidungselements 12 ist in den Fig. 12 und 13 dargestellt. Das vordere Verkleidungselement 12 ist rahmenartig ausgebildet und weist an allen vier Seiten abgewinkelte Randabschnitte 39 auf, welche die Kanten der Gerätetür 3 umgreifen. Das vordere Verkleidungselement 12 wird zuerst am oberen Rand der Gerätetür 3 angesetzt und dann entsprechend dem Pfeil 40 auf die Gerätetür 3 verschwenkt, sodass sich ein vollkommen verkleidetes Kühlgerät 1 wie in Fig.15 dargestellt ergibt. In der Detailansicht gemäß Fig. 14 ist ersichtlich, dass der obere Randabschnitt 39 des vorderen Verkleidungselements 12 wenigstens einen L-förmigen Ansatz 41 aufweist, der in einen an der Innenseite der Gerätetür 3 vorgesehenen Schlitz eingeschoben werden kann. Der Schlitz befindet sich hierbei zwischen dem mit 43 bezeichneten Türrahmen und der die umlaufende Dichtung 42 tragenden Innenverkleidung 42 der Tür 3. Um das Einbringen des einen Schenkels des L-förmigen Ansatzes 41 in den Schlitz zu erleichtern ist der Ansatz 41 federnd ausgebildet. Der zusammengebaute Zustand ist in Fig.15 dargestellt.

Der in Fig. 16 ersichtliche untere Randabschnitt 39 des Verkleidungselements 12 weist zwei Durchbrechungen 44 auf, die im zusammengebauten Zustand mit Ausnehmungen 45 der Gerätetür 3 fluchten. Die Montage des Verkleidungselements 12 umfasst hierbei das Einführen von Stiften 46 in die Durchbrechungen 44 und die Ausnehmungen 45, sodass das Verkleidungselement 12 an der Tür 3 befestigt ist.

Aus der vorstehenden Darstellung des Montage der Verkleidungselemente ist erkennbar, dass die Montage ohne Werkzeug möglich ist.

## Patentansprüche

1. Verkleidung für ein Haushalts-, Gastronomie- oder im Einzelhandel verwendbares Gerät, insbesondere Kühlgerät (1), das zwei Seitenwände (5,6), eine Deckwand (4) und eine Rückwand (7) aufweist, umfassend zwei seitliche Verkleidungselemente (9,10) zum Abdecken der Seitenwände (5,6) des Geräts (1) und ein oberes Verkleidungselement (8) zum Abdecken der Deckwand (4) des Geräts (1), wobei die seitlichen Verkleidungselemente (9,10) und das obere Verkleidungselement (8) jeweils einen abgewinkelten vorderen Randabschnitt (13,19) zum Umgreifen der vorderen Kante (22) der Seitenwand (5,6) bzw. der vorderen Kante (15) der Deckwand (4) aufweist, dadurch gegenzeichnet, dass
die Verkleidung ferner ein hinteres Verkleidungselement (11) zum Abdecken der Rückwand (7) des Geräts (1) aufweist, und dass die seitlichen Verkleidungselemente (9,10) an der dem abgewinkelten vorderen Randabschnitt (19) gegenüberliegenden Seite jeweils ein Halteprofil (21) tragen, in denen das hintere Verkleidungselement (11) gehalten ist.

2. Verkleidung nach Anspruch 1, **dadurch gekennzeichnet, dass** das hintere Verkleidungselement (11) in den Halteprofilen (21) gegen Herausziehen in einer senkrecht zur Ebene der seitlichen Verkleidungselemente (9,10) verlaufenden Richtung gesichert ist.

3. Verkleidung nach Anspruch 1 oder 2, **dadurch gekennzeichnet, dass** zwei gegenüberliegende seitliche Randabschnitte (35) des hinteren Verkleidungselements (11) in einer senkrecht zur Ebene des oberen Verkleidungselements (8) verlaufenden Richtung in das Halteprofil (21) einschiebbar sind.

4. Verkleidung nach Anspruch 1, 2 oder 3, **dadurch gekennzeichnet, dass** das Halteprofil (21) einen im Querschnitt L-förmigen Aufnahmeschlitz (34) zum Aufnehmen eines entsprechend abgewinkelten seitlichen Randabschnitts (35) des hinteren Verkleidungselements (11) aufweist.

5. Verkleidung nach einem der Ansprüche 1 bis 4, **dadurch gekennzeichnet, dass** die Halteprofile (21) jeweils eine von der Ebene des seitlichen Verkleidungselements (9,10) vorstehende Anschlagfläche (33) zum Umgreifen der hinteren Kante der Seitenwände (9,10) aufweisen.

6. Verkleidung nach einem der Ansprüche 1 bis 5, **dadurch gekennzeichnet, dass** die abgewinkelten vorderen Randabschnitte (13,19) der seitlichen Verkleidungselemente (9,10) und des oberen Verkleidungselements (8) jeweils ein vorspringendes, insbesondere leistenförmiges Halteelement (25) zum Eingreifen in eine Nut (27), Vertiefung oder Ausnehmung des Geräts (1) aufweisen.

7. Verkleidung nach einem der Ansprüche 1 bis 6, **dadurch gekennzeichnet, dass** das obere Verkleidungselement (8) einen hinteren abgewinkelten Randabschnitt (16) zum Umgreifen der hinteren Kante (18) der Deckwand (4) aufweist.

8. Verkleidung nach einem der Ansprüche 1 bis 7, **dadurch gekennzeichnet, dass** die seitlichen Verkleidungselemente (9,10) einen abgewinkelten oberen Randabschnitt (20) zum Umgreifen der oberen Kante (23) der Seitenwand (5,6) aufweisen, wobei der abgewinkelte obere Randabschnitt (20) an seinem dem abgewinkelten vorderen Randabschnitt (19) zugewandten Ende mit einem abgewinkelten Endabschnitt (24) ausgebildet ist, sodass sich ein Eck des Geräts umgreifender Bereich bildet.

9. Verkleidung nach Anspruch 8, **dadurch gekennzeichnet, dass** der abgewinkelte vordere Randabschnitt (13) des oberen Verkleidungselements (8) gegenüber der Breitenerstreckung des Verkleidungselements (8) verkürzt ausgebildet ist.

10. Verkleidung nach einem der Ansprüche 1 bis 9, **dadurch gekennzeichnet, dass** weiters ein vorderes Verkleidungselement (12) zum Abdecken einer Tür (3) des Geräts (1) vorgesehen ist.

11. Verkleidung nach Anspruch 10, **dadurch gekennzeichnet, dass** das vordere Verkleidungselement (12) an allen seinen Rändern jeweils einen abgewinkelten Randabschnitt (39) aufweist.

12. Verkleidung nach Anspruch 10 oder 11, **dadurch gekennzeichnet, dass** wenigstens ein Randabschnitt (39) des vorderen Verkleidungselements (12) wenigstens ein die Gerätetür (3) hintergreifendes federndes Rastelement (41) aufweist.

13. Verkleidung nach einem der Ansprüche 1 bis 12, **dadurch gekennzeichnet, dass** die Verkleidungselemente (8,9,10,11,12) jeweils von einem Blech oder einem plattenförmigen Kunststoffteil gebildet sind.

14. Verkleidung nach einem der Ansprüche 1 bis 13, **dadurch gekennzeichnet, dass** das hintere Verkleidungselement (11) Lüftungsschlitze (37) aufweist.

15. Verkleidung nach einem der Ansprüche 1 bis 14, **dadurch gekennzeichnet, dass** die seitlichen Verkleidungselemente (9,10), das obere Verkleidungselement (8) und ggf. das vordere Verkleidungselement (12) jeweils einen Dekoraufsatz tragen.

16. Verkleidung nach Anspruch 15, **dadurch gekennzeichnet, dass** der Dekoraufsatz von einer Platte gebildet ist.

17. Verkleidung nach Anspruch 15 oder 16, **dadurch gekennzeichnet, dass** die Dekoraufsätze der Verkleidungselemente im zusammengebauten Zustand der Verkleidung aneinander liegen.

18. Verkleidung nach einem der Ansprüche 1 bis 17, **dadurch gekennzeichnet, dass** die seitlichen Verkleidungselemente (9,10), das oberen Verkleidungselement (8) und das hintere Verkleidungselement (11) ohne Verwendung von Schrauben, Nieten oder dgl. miteinander zusammenhalten.

19. Haushalts-, Gastronomie- oder im Einzelhandel verwendbares Gerät, insbesondere Kühlgerät mit einer Verkleidung nach einem der Ansprüche 1 bis 18.

## Claims

1. A cover for a household device, a gastronomic device or device for use in retail shops, in particular a cooling device (1), including two lateral walls (5, 6), one top wall (4) and one rear wall (7), comprising two lateral cover elements (9, 10) for covering the lateral walls (5, 6) of the device (1), and one upper cover element (8) for covering the top wall (4) of the device (1), wherein the lateral cover elements (9, 10) and the upper cover element (8) each include an angled front edge portion (13, 19) for encompassing the front edge (22) of the lateral wall (5, 6) and the front edge (15) of the top wall (4) respectively, **characterized in that**
the cover furthermore includes a rear cover element (11) for covering the rear wall (7) of the device (1), and that the lateral cover elements (9, 10) each carry a retaining profile (21) at the side opposite to the angled front edge portion (19) in which the rear cover element (11) is retained.

2. The cover according to claim 1, **characterized in that** the rear cover element (11) is secured in the retaining profiles (21) against pulling out in a direction perpendicular to the plane of the lateral cover elements (9, 10).

3. The cover according to claim 1 or 2, **characterized in that** two opposite lateral edge portions (35) of the rear cover element (11) can be inserted into the retaining profile (21) in a direction perpendicular to the plane of the upper cover element (8).

4. The cover according to claim 1, 2 or 3, **characterized in that** the retaining profile (21) includes a receiving slot (34) having an L-shaped cross section for receiving an appropriately angled lateral edge portion (35) of the rear cover element (11).

5. The cover according to any one of claims 1 to 4, **characterized in that** the retaining profiles (21) each include a stop surface (33) protruding from the plane of the lateral cover element (9, 10) for encompassing the rear edge of the lateral walls (9, 10).

6. The cover according to any one of claims 1 to 5, **characterized in that** the angled front edge portions (13, 19) of the lateral cover elements (9, 10) and of the upper cover element (8) each include a projecting, in particular rail-shaped, retaining element (25) for engaging a groove (27), a depression or recess of the device (1).

7. The cover according to any one of claims 1 to 6, **characterized in that** the upper cover element (8) includes a rear angled edge portion (16) for encompassing the rear edge (18) of the top wall (4).

8. The cover according to any one of claims 1 to 7, **characterized in that** the lateral cover elements (9, 10) include an angled upper edge portion (20) for encompassing the upper edge (23) of the lateral wall (5, 6), wherein the angled upper edge portion (20) is formed with an angled end portion (24) at its end facing the angled front edge portion (19), such that an area encompassing a corner of the device is formed.

9. A cover according to claim 8, **characterized in that** the angled front edge portion (13) of the upper cover element (8) is formed to be shorter than the extension in width of the upper cover element (8).

10. The cover according to any one of claims 1 to 9, **characterized in that** additionally a front cover element (12) is provided for covering a door (3) of the device (1).

11. The cover according to claim 10, **characterized in that** the front cover element (12) includes an angled lateral portion (39) at all of its edges.

12. The cover according to claim 10 or 11, **characterized in that** at least one edge portion (39) of the front cover element (12) includes at least one spring snap-in element (41) gripping behind the door of the device (3).

13. The cover according to any one of claims 1 to 12, **characterized in that** the cover elements (8, 9, 10, 11, 12) are each formed by a metal sheet or a plate-shaped plastic part.

14. The cover according to any one of claims 1 to 13, **characterized in that** the rear cover element (11) includes venting slots (37).

15. The cover according to any one of claims 1 to 14, **characterized in that** the lateral cover elements (9, 10), the upper cover element (8) and, if appropriate, the front cover element (12) each carry a decorative cap.

16. The cover according to claim 15, **characterized in that** the decorative cap is formed by a plate.

17. The cover according to claim 15 or 16, **characterized in that** the decorative caps of the cover elements are adjacent to each other in the assembled state of the cover.

18. The cover according to any one of claims 1 to 17, **characterized in that** the lateral cover elements (9, 10), the upper cover element (8) and the rear cover element (11) hold together without using screws, rivets, and the like.

19. A household device, gastronomic device or device for use in retail shops, in particular a cooling device, having a cover according to any one of claims 1 to 18.

## Revendications

1. Habillage pour un appareil ménager, gastronomique ou pouvant être utilisé dans la vente au détail, en particulier un appareil de refroidissement (1) qui présente deux parois latérales (5, 6), une couverture supérieure (4) et une paroi arrière (7), comprenant deux éléments d'habillage latéraux (9, 10) pour recouvrir les parois latérales (5, 6 ) de l'appareil (1) et un élément d'habillage supérieur (8) pour recouvrir la couverture supérieure (4) de l'appareil (1), dans lequel les éléments d'habillage latéraux (9, 10) et l'élément d'habillage supérieur (8) présentent chacun une partie marginale coudée avant (13, 19) pour enserrer respectivement l'arrête avant (22) de la paroi latérale (5, 6) et l'arrête avant (15) de la couverture supérieure (4), **caractérisé en ce que**
l'habillage présente en outre un élément d'habillage arrière (11) pour recouvrir la paroi arrière (7) de l'appareil (1) et **en ce que** les éléments d'habillage latéraux (9, 10) portent chacun, sur le côté opposé à la partie marginale coudée avant (13, 19), un profil de support (21) dans lequel l'élément d'habillage arrière (11) est retenu.

2. Habillage selon la revendication 1, **caractérisé en ce que** l'élément d'habillage arrière (11) est arrêté dans les profils de support (21) contre le retirage dans une direction perpendiculaire au plan des éléments d'habillage latéraux (9, 10).

3. Habillage selon la revendication 1 ou 2, **caractérisé en ce que** deux parties marginales opposées (35) de l'élément d'habillage arrière (11) peuvent être insérées dans le profil de support (21) dans une direction perpendiculaire au plan de l'élément d'habillage supérieur (8).

4. Habillage selon la revendication 1, 2 ou 3, **caractérisé en ce que** le profil de support (21) présente une fente réceptrice (34) dont la coupe transversale est en L pour recevoir une partie marginale coudée de manière correspondante (35) de l'élément d'habillage arrière (11).

5. Habillage selon l'une quelconque des revendications 1 à 4, **caractérisé en ce que** les profils de support (21) présentent chacun une surface d'arrêt (33) saillante depuis le plan de l'élément d'habillage latéral (9, 10) pour enserrer l'arrête arrière des parois latérales (9, 10).

6. Habillage selon l'une quelconque des revendications 1 à 5, **caractérisé en ce que** les parties marginales coudées avants (13, 19) des éléments d'habillage latéraux (9, 10) et de l'élément d'habillage supérieur (8) présentent chacun un élément de support saillant (25), en
particulier sous forme de plinthe, pour engager une rainure (27), un creux ou une entaille de l'appareil (1).

7. Habillage selon l'une quelconque des revendications 1 à 6, **caractérisé en ce que** l'élément d'habillage supérieur (8) présente une partie marginale coudée arrière (16) pour enserrer l'arrête arrière (18) de la couverture supérieure (4).

8. Habillage selon l'une quelconque des revendications 1 à 7, **caractérisé en ce que** les éléments d'habillage latéraux (9, 10) présentent une partie marginale coudée supérieure (20) pour enserrer l'arrête supérieure (23) de la paroi latérale (5, 6), dans laquelle la partie marginale coudée supérieure (20) est formée, sur son extrémité orientée vers la partie marginale coudée avant (19), avec une partie terminale coudée (24) de sorte que se forme une zone enserrant un coin de l'appareil.

9. Habillage selon la revendication 8, **caractérisé en ce que** la partie marginale coudée avant (13) de l'élément d'habillage supérieur (8) est formée, raccourcie par rapport à l'étendue du largueur de l'élément d'habillage supérieur (8).

10. Habillage selon l'une quelconque des revendications 1 à 9, **caractérisé en ce qu'**en outre un élément d'habillage avant (12) est prévu pour recouvrir une porte (3) de l'appareil (1).

11. Habillage selon la revendication 10, **caractérisé en ce que** l'élément d'habillage avant (12) présente une partie marginale coudée (39) à l'ensemble de ses bords.

12. Habillage selon la revendication 10 ou 11, **caractérisé en ce qu'**au moins une partie marginale (39) de l'élément d'habillage avant (12) présente au moins un élément d'encliquetage à ressort (41) passant derrière la porte de l'appareil (3).

13. Habillage selon l'une quelconque des revendications 1 à 12, **caractérisé en ce que** les éléments d'habillage (8, 9, 10, 11, 12) sont chacun formé par une tôle ou une pièce plastique sous forme de plaque.

14. Habillage selon l'une quelconque des revendications 1 à 13, **caractérisé en ce que** l'élément d'habillage arrière (11) présente des fentes de ventilation (37).

15. Habillage selon l'une quelconque des revendications 1 à 14, **caractérisé en ce que** les éléments d'habillage latéraux (9, 10), l'élément d'habillage supérieur (8) et, le cas échéant, l'élément d'habillage avant (12) portent chacun un chapeau décoratif.

16. Habillage selon la revendication 15, **caractérisé en ce que** le chapeau décoratif est formé par une plaque.

17. Habillage selon la revendication 15 ou 16, **caractérisé en ce que** les chapeaux décoratifs des élément d'habillage sont l'un contre l'autre dans l'état assemblé de l'habillage.

18. Habillage selon l'une quelconque des revendications 1 à 17, **caractérisé en ce que** les éléments d'habillage latéraux (9, 10), l'élément d'habillage supérieur (8) et l'élément d'habillage arrière (11) tiennent l'un contre l'autre sans utilisation de vis, rivets, etc.

19. Appareil ménager, gastronomique ou pouvant être utilisé dans la vente au détail, en particulier un appareil de refroidissement, ayant un habillage selon l'une quelconque des revendications 1 à 18.
